# EUROPÄISCHE PATENTSCHRIFT

(11) **EP 0 209 678 B1**
(45) Veröffentlichungstag und Bekanntmachung des Hinweises auf die Patenterteilung: **19.04.1989**
(21) Anmeldenummer: 86107173.6
(22) Anmeldetag: 27.05.1986
(51) Int. Cl.: E06B 7/215

(54) **Dichtungsvorrichtung für den unteren Türspalt eines Türflügels**
Sealing device for the lower door gap of a door wing
Dispositif d'étanchéité pour la fente inférieure d'un battant de porte

(30) Priorität: 26.07.1985 DE 3526720
(43) Veröffentlichungstag der Anmeldung: 28.01.1987
(73) Patentinhaber: Firma F. Athmer Sophienhammer, D-59757 Arnsberg (DE)
(72) Erfinder: Cronenberg, Dieter-Julius, D-5760 Arnsberg 1 (DE); Faflek, Jenö, D-5760 Arnsberg 1 (DE)
(74) Vertreter: Fritz, Herbert, Dipl.-Ing.

(56) Entgegenhaltungen:
- AT-B- 151 825
- DD-A- 68 367
- DE-A- 3 427 938
- DE-A- 3 526 720
- DE-B- 2 458 496
- DE-C- 183 157

## Beschreibung

Die Erfindung bezieht sich auf eine Dichtungsvorrichtung für den unteren Türspalt eines Türflügels mit den Merkmalen des Oberbegriffs des Hauptanspruchs.

Bei einer bekannten Dichtungsvorrichtung dieser Art (DE-B-2 458 496) sind zwei Schieber im Gehäuse angeordnet, die jeweils einen eigenen Absenkmechanismus haben, wobei der eine durch Anschlag am bänderseitigen Türpfosten, der andere durch Anschlag am schloßseitigen Türpfosten ausgelöst wird. Die Schieber werden demnach in verschiedenen Richtungen nacheinander bewegt.

Es ist weiterhin eine selbsttätige Türabdichtung bekannt (DD-A-86 367), bei der die beiden Schieber des Auslösemechanismusses miteinander bewegungsmäßig gekuppelt sind, so daß sie sich in gleichen Richtungen bewegen und Auslösung der Absenkung nur von einer Seite aus erfolgt. Bei den beiden bekannten Dichtungsvorrichtungen ist die Absenkleiste an lotrecht angeordneten Schraubenfedern aufgehängt. Den bekannten Dichtungsvorrichtungen ist gemeinsam, daß die Federn bei geschlossener Tür noch weiterhin im Sinne einer Rückstellung der Absenkleiste wirksam sind. Die Rückstellung wird jedoch dadurch verhindert, daß der Türflügel durch ein Schloß in geschlossener Stellung gehalten wird, was bei schwenkbaren Türflügeln in der Regel der Fall ist. Die genannten bekannten Dichtungsvorrichtungen sind somit lediglich für schwenkbare Türflügel geeignet.

Die Aufgabe der Erfindung besteht darin, eine Dichtungsvorrichtung der vorgenannten Art geeignet zu machen, für Schiebetürflügel die in der Regel in der geschlossenen Stellung nicht durch ein Schloß gehalten sind, sondern nur an Türpfosten anliegen.

Diese Aufgabe wird durch eine Dichtungsvorrichtung mit den Merkmalen des Hauptanspruchs gelöst. Die Unteransprüche haben bevorzugte konstruktive Ausbildungen zum Inhalt.

Bei einer solchen Dichtungsvorrichtung sind in der geschlossenen Stellung die beiden miteinander gekoppelten Schieber soweit verschoben, daß die zugeordneten zylindrischen Elemente, die nach unten gedrückt wurden, nicht mehr an den Schrägflächen, sondern an den ebenen unteren Flächen der Schieber anliegen, so daß die gespannten Federn nicht mehr im Sinne einer Rückbewegung der Schieber wirksam sein können und die Absenkleiste in der geschossenen Stellung gehalten wird, auch wenn der Türflügel nicht durch ein Schloß in der Schließstellung gehalten wird. Die Rückstellkräfte der Federn werden erst dann wirksam, wenn bei Beginn der Öffnungsbewegung des Schiebetürflügels das Schiebersystem durch einen Kupplungsmechanismus, der zeitweilig wirkt, wieder ein Stück herausgezogen ist. Bei einer Dichtungsvorrichtung nach der Erfindung ist die Absenkleiste endseitig an den Federn aufgehängt, während die zylindrischen Elemente etwa in halber Federlänge befestigt sind. Der Federabschnitt zwischen jeweils einem zylindrischen Element und dem Befestigungspunkt der Absenkleiste bleibt auch in der geschlossenen Stellung elastisch, so daß sich die Absenkleiste in der Schließstellung an den Verlauf des Fußbodens anpassen kann.

Der Anspruch 2 bezieht sich auf eine besonders einfache konstruktive Einspannung der Drahtfedern, der Anspruch 3 auf ein Kupplungselement zwischen den beiden die Absenkung bewirkenden Schiebern, das in einem besonderen Gehäuseraum funktionssicher geführt ist. Dadurch, daß gemäß Anspruch 4 für die Auslösung ein besonderer dritter Schieber vorgesehen ist, hat man bezüglich der Anordnung der beiden anderen die Absenkung bewirkenden Schieber freie Hand und kann diese so anordnen, daß auch lange Absenkleisten passend aufgehängt sind.

Eine Dichtungsvorrichtung nach der Erfindung ist ohne das pfostenseitige Kupplungselement bei entsprechender Bemessung der Schieberbewegung auch für herkömmliche schwenkbare Türflügel anwendbar.

Im folgenden wird ein Ausführungsbeispiel der Erfindung beschrieben unter Bezugnahme auf die beiliegenden Zeichnungen.
Fig. 1 zeigt einen lotrechten Längsschnitt durch einen Flügel einer Schiebetür im Bereich der unten angebrachten Dichtungsvorrichtung und zwar bei geöffneter Tür; Fig. 2 zeigt den entsprechenden Schnitt bei geschlossener Tür;
Fig. 3 ist ein Querschnitt nach 111-111 von Fig. 1;
Fig. 4 ist ein Querschnitt nach IV-IV von Fig. 1;
Fig. 5 ist eine Ansicht einer Feder in Richtung des Pfeiles V von Fig. 1;
Fig. 6 zeigt in vergrößertem Maßstab einen Schnitt durch einen Kupplungsmechanismus im Bereich eines Türpfostens und zwar in ausgekuppelter Stellung;
Fig. 7 stellt diesen Kupplungsmechanismus in eingekuppelter Stellung dar.

Die Dichtungsvorrichtung hat ein im Querschnitt rechteckiges, unten offenes Gehäuse 30, das durch Leisten an den Innenwänden in eine obere Kammer 31, eine mittlere Kammer 32 und eine unten offene untere Kammer 33 aufgeteilt ist. Die mittlere Kammer dient als Bahn für Schieber, die untere Kammer 33 nimmt lotrecht beweglich eine Absenkleiste 46 mit einem Gummistreifen auf, während die obere Kammer eine Leiste 39 aufnimmt, die zur Verbindung zweier Schieber 34 und 37 dient.

Den beiden Schiebern 34 und 37 ist ein endseitiger Schieber 50 zugeordnet, der bei offener Tür die in Fig. 1 dargestellte bündige Lage mit dem Gehäuse hat und bei geschlossener Tür durch Elemente am Türpfosten etwas eingeschoben wird, wie Fig. 2 darstellt. Dadurch, daß der Schieber 50 mit den beiden anderen Schiebern durch eine Stange 45 bewegungsmäßig gekoppelt ist, und die beiden Schieber 34 und 37 unter sich durch eine Leiste 39 verbunden sind, ergibt sich eine gleichzeitige Bewegung aller Schieber in gleichen Richtungen.

Die Absenkleiste 46 ist an zwei Federn 40 aufgehängt. Die Federn sind Drahtfedern in der aus Fig. 5 erkennbaren Gestalt. Es sind zwei parallele Schenkel vorgesehen. Die Federenden 41 sind jeweils in einen Klotz 43 eingespannt, der von der Kammer 32 aufgenommen und darin festgehalten ist. Von den Enden 41 aus erstrecken sich die beiden Federschenkel liegend bis zu einem Gelenk 44a, durch welches eine Verbindung mit der Absenkleiste 46 hergestellt ist. Das Gelenk befindet sich an einem oben an der Absenkleiste befestigten Klotz 44.

Im mittleren Bereich der Länge zwischen der Einspannung und dem Gelenk 44a ist an den beiden Federschenkeln unverschiebbar ein Zylinder 42 angebracht, in der Weise, daß die beiden Federschenkel durch Bohrungen des Zylinders hindurchgehen. In der Offenstellung der Dichtungsvorrichtung liegt jeweils eine Schrägfläche 35 eines Schiebers an einem Zylinder 42 an. Wenn beim Schließen der Tür, das Schiebersystem nach links bewegt wird, dann bewegen sich die Zylinder 42 durch Auflaufen nach unten, so daß auch die Federn im Bereich der Gelenke 40a nach unten gehen und die Absenkleiste lotrecht nach unten bewegt wird, so daß eine Anlage des Gummistreifens am Fußboden zustandekommt. Wird die Tür wieder aufgemacht, dann bewegt sich das Schiebersystem wieder nach rechts, die Federn nehmen durch ihre Eigenspannung ihre Lage nach Fig. 1 ein und die Absenkleiste wird wieder nach oben in das Gehäuse hineingeführt.

In der geschlossenen Stellung nach Fig. 2 ist aufgrund der beiden biegsamen Federabschnitte 40a zwischen Zylinder 42 und Gelenk 44a eine elastische Nachgiebigkeit der Absenkleiste in lotrechter Richtung und damit eine Anpassung an eine unterschiedliche Höhe des Türspaltes bzw. an einen unebenen Verlauf des Fußbodens gewährleistet.

Die bezeichnete Dichtungsvorrichtung ist für einen verschiebbaren Türflügel vorgesehen. Daher ist eine derartige Zuordnung der Schieber zu den Federn vorgesehen, daß in der geschlossenen Stellung nach Fig. 2 die Zylinder 42 die zugeordneten Schrägflächen 35 vollständig überlaufen haben und jeweils an einer unteren Schieberfläche 36 anliegen. Um die Zylinder wieder in eine Anlage an den Schrägflächen 35 zu bringen, ist es erforderlich, den endseitigen Schieber 50 wieder in seine bündige Lage nach Fig. 1 zu ziehen, was mittels einer Kupplung dieses Schiebers mit einem am Türpfosten angebrachten Kupplungselement erfolgt.

Das auf Fig. 6 und 7 dargestellte am Türrahmen 2 befestigte Kupplungselement 60 hat ein Widerlager 61, woran sich ein Hals 62 mit einem Kopf 63 anschließt. Der Übergang vom Kopf zum Hals erfolgt durch eine konische Fläche 64.

Wenn der Schiebetürflügel am Türrahmen anschlägt, dann wird der Schieber 50 durch den Druck des Widerlagers 61 nach innen geschoben in die auf Fig. 7 dargestellte Lage. Kopf und Hals werden dabei von einer axialen Bohrung im Schieber aufgenommen. Die Kupplung kommt mit Hilfe zweier Kugeln 53 zustande, welche von radialen Bohrungen 52 im Schieber 50 aufgenommen werden. In der Offenstellung nach Fig. 6 setzen sich diese radialen Bohrungen 52 im Schieber fort durch radiale Bohrungen 54 in der Gehäusewand. Die Kugeln 53 haben dabei eine Lage, bei der sie vollständig bündig von den radialen Bohrungen 52 im Schieber aufgenommen werden, wobei der Kopf 63 des Kupplungselementes vollständig und ungehindert in die axiale Bohrung 51 eindringen kann. Wenn dies geschehen ist und der Schieber 50 sich etwas nach innen bewegt hat, dann werden die Kugeln durch die volle Gehäusewand zu einer zentralen Bewegung gezwungen, wobei sie sich in den Bereich des Halses 62 legen. wenn dann der Türflügel ein Stück geöffnet wird, bleiben die Kugeln im Bereich des Halses liegen und können erst wieder radial ausweichen, wenn die Bohrungen 54 in Deckung mit den Bohrungen 52 sind. Auf diese Weise bleibt so lange eine zugfeste Kupplung bestehen, bis der Schieber wieder seine bündige Lage nach Fig. 6 erreicht hat.

## Patentansprüche

1. Dichtungsvorrichtung für den unteren Türspalt eines Türflügels mit den Merkmalen:
- Sie hat ein Gehäuse mit Rechteckquerschnitt (30), das in einem unteren, unten offenen Raum (33) eine federnd aufgehängte, Absenkleiste (46) mit einem Gummistreifen aufnimmt;
- das Gehäuse (30) nimmt einen Absenkmechanismus auf, der durch Druck eines Türpfostens auf ein endseitig vom Gehäuse (30) aufgenommenes Schubelement (50, 45) zwei Schieber (34, 37) bewegt, die dabei jeweils mit einer Schrägfläche (35, 38) ein zugeordnetes zylindrisches Element (42) nach unten drücken;
- die zylindrischen Elemente (42) sind jeweils an aus zwei Schenkeln gebildeten Drahtfedern (40) aufgehängt, die bei liegender Anordnung mit einem Ende (43) gehäuseseitig fest eingespannt sind; gekennzeichnet durch die nachfolgenden weiteren Merkmale:
- Die beiden Federn (40) sind in gleicher Richtung angeordnet und jeweils an ihrem Ende über ein Gelenk (44c) mit der Absenkleiste (46) verbunden;
- an jeder Feder ist im Bereich zwischen Einspannung und Gelenk ein Zylinder (42) unverschieblich gehalten, wobei die beiden parallelen Federschenkel durch Bohrungen im Zylinder geführt sind;
- die Bewegung der Schieber ist so bemessen, daß in der Schließstellung die Zylinder nach Überlaufen der Schrägfläche (35) an einer unteren Schiebefläche anliegen;
- am endseitigen Schubelement (50) ist ein pfostenseitiges Kupplungselement (60) zugeordnet das beim Schließen der als Schiebetür ausgebildeten Tür die Schieber (34, 37) in die Schließstellung drückt, wobei eine zugfeste Verbindung hergestellt wird, die beim Öffnen der Tür die Schieber (34, 37) in die Öffnungsstellung zieht und sich dann selbsttätig löst.

2. Dichtungsvorrichtung nach Anspruch 1, dadurch gekennzeichnet, daß die Drahtfedern in von einem mittleren Gehäuseraum (32) aufgenommene und darin festgehaltene Klötze (43) eingespannt sind.

3. Dichtungsvorrichtung nach Anspruch 1, dadurch gekennzeichnet, daß zur Verbindung der beiden Schieber (34, 37) eine in einer oberen Kammer (31) geführte Leiste (39) dient.

4. Dichtungsvorrichtung nach Anspruch 3, dadurch gekennzeichnet, daß für die Auslösung der Türdichtung ein dritter endseitiger Schieber (50) dient, der über eine Stange (45) mit den beiden anderen Schiebern bewegungsmäßig gekoppelt ist.

5. Dichtungsvorrichtung nach Anspruch 1 gekennzeichnet durch Kupplungselemente mit den nachfolgenden Merkmalen:
- das pfostenseitige Kupplungselement (60) besteht aus einem Widerlager (61) das durch einen Hals (62) mit einem Kopf (63) fortgesetzt ist, wobei als Ubergang zwischen Hals und Kopf eine konische Fläche (64) vorgesehen ist;
- zur Aufnahme des Halses und des Kopfes ist im endseitigen Schieber (50) bis zum Anschlag des Widerlagers (61) an der Außenfläche des Schiebers eine achsiale Bohrung (51) vorgesehen;
- zwei Kugeln (53) sind von radialen Bohrungen (52) im Schieber, die von der axialen Bohrung (51) ausgehen, aufgenommen;
- in der Offenstellung des Schiebers sind die radialen Bohrungen (52) durch entsprechende Bohrungen (24) in der Gehäusewand fortgesetzt, in der Weise, daß die Kugeln zum Teil in diese Bohrungen hineinragen und vollständig von den Bohrungen (52) aufgenommen sind;
- in der geschlossenen Stellung sind die Kugeln durch die volle Gehäusewand (30) in einer Stellung gehalten, in welcher sie in den Hals (62) hineinragen und einen Anschlag für den Kopf (63) bei der Öffnungsbewegung des Gehäuses darstellen.

## Claims

1. Sealing device for the bottom gap of a door leaf having the features:
- it has a casing with rectangular cross section (30) which accommodates in a lower downwardly open chamber (33) a resiliently suspended lowering bar (46) with a rubber strip;
- the casing (30) accommodates a lowering mechanism which, by pressure of a door post on a sliding element (50, 45)_accommodated at the end face of the casing (30), moves two slides (34, 37) which, on their turn, each press downwardly an associated cylindrical element (42) by means of an inclined surface (35, 38);
- the cylindrical elements (42) are each suspended on wire springs (40) formed by two legs which, in the horizontal position, are firmly clamped with one end (43) at the side of the casing; characterised by the following features:
- the two springs (40) are arranged in the same direction and are each connected at their ends via a hinge (44c) to the lowering bar (46);
- in the region between the clamping and the hinge there is held, at each spring, a cylinder (42) in such a manner so as to be unslidable, the two parallel legs of the springs being guided through bores provided in the cylinder;
- the movement of the slides is dimensioned such that in the closing position the cylinders engage, after having passed the inclined surface (35), a lower sliding face;
- at the sliding element (50) provided at the end side there is associated, at the side of the post, a coupling element (60) which, when closing the door designed as a sliding door, presses the slides (34, 37) in the closing position so that a tensile resistant connection is produced which, when opening the door, draws the slides (34, 37) in the opening position and releases itself automatically.

2. Sealing device as claimed in claim 1, characterised in that the wire springs are clamped by blocks (43) which are accommodated by a middle casing chamber (32) and retained therein.

3. Sealing device as claimed in claim 1, characterised in that a bar (39) guided in an upper chamber (31) serves for connecting the two slides (34, 37).

4. Sealing device as claimed in claim 3, characterised in that for releasing the door seal there is provided a third slide (50) at the end side which is coupled, as regards its movements, to the two other slides by means of a rod (45).

5. Sealing device as claimed in claim 1, characterised by coupling elements having the following features:
- the coupling element (60) at the post side consists of an abutment (61) which is prolongated by a neck (62) with a head (63), as a transition between neck and head a conical surface (64) being provided;
- for the purpose of receiving the neck and the head there is provided in the end side slide (50) up to the detent of the abutment (61) at the outer face of the slide an axial bore (51);
- two balls (53) are accommodated by radial bores (52) provided in the slide which bores start from the axial bore (51);
- in the open position of the slide the radial bores (52) are prolongated by corresponding bores (54) in the wall of the casing in such a manner that the balls partly extend into these bores and are completely accommodated by the bores (52);
- in the closed position the balls are held by the solid wall of the casing (30) in a position in which they extend into the neck (62) and form a detent for the head (63) during the opening movement of the casing.

## Revendications

1. Dispositif d'étanchéité pour l'interstice inférieur d'un battant de porte, possédant les caractéristiques suivantes:
- il possède un logement de section rectangulaire (30) qui comporte, dans un espace inférieur (33), ouvert à la partie inférieure, une baguette d'abaissement (46) suspendue élastiquement, avec une bande de caoutchouc;
- le logement (30) comprend un mécanisme d'abaissement qui, par la pression d'un montant de porte sur un élément coulissant (50, 45) situé à l'extrémité du logement (30), déplace deux curseurs (34, 37) qui poussent vers le bas, par une surface oblique (35, 38), un élément cylindrique (42) correspondant;
- les éléments cylindriques (42) sont chacun suspendus à deux ressorts en fil (40), formés de deux branches qui, en disposition horizontale, sont fixés par une extrémité (43) du côté du logement; caractérisé par les caractéristiques supplémentaires suivantes:
- les deux ressorts (40) sont disposés dans la même direction et sont chacun reliés, à leur extrémité, par une articulation (44c) à la baguette d'abaissement (46);
- un cylindre (42) est maintenu immobile sur chaque ressort, dans la zone entre la fixation et l'articulation, les deux branches parallèles du ressort traversant des alésages dans le cylindre;
- la course de déplacement des curseurs est prévue de telle sorte que, en position de fermeture, les cylindres, après avoir parcouru la surface oblique (35), se trouvent contre une surface de coulissage inférieure;
- un élément d'accouplement (60) est associé à l'élément coulissant (50) d'extrémité, élément qui, lors de la fermeture de la port réalisée comme porte coulissante, pousse les curseurs (34, 37) en position de fermeture, assurant une liaison ferme en traction qui réalise une connexion solide qui, lors de l'ouverture de la porte, tire les curseurs (34, 37) dans la position d'ouverture et se déclenche alors d'elle-même.

2. Dispositif d'étanchéité suivant la revendication 1, caractérisé en ce que les ressorts en fil sont tendus dans les blocs (43) compris et fixés dans une chambre centrale du boîtier (32).

3. Dispositif d'étanchéité suivant le revendication 1, caractérisé en ce qu'une baguette (39) guidée dans une chambre supérieure (31) sert de connexion entre les deux curseurs (34, 37).

4. Dispositif d'étanchéité suivant la revendication 3, caractérisé en ce qu'un troisième curseur (50) d'extrémité, couplé de manière mobile aux deux autres curseurs par une tige (45), sert au dégagement de l'étanchéité de la porte.

5. Dispositif d'étanchéité suivant la revendication 1, caractérisé par des éléments d'accouplement aux caractéristiques suivantes:
- l'élément d'accouplement (60) du côté du montant se compose d'un arrêtoir (61) qui se prolonge par une gorge (62) et une tête (63), une surface conique (64) étant prévue comme transition entre la gorge et la tête;
- pour recevoir la gorge et la tête, il est prévue, dans le curseur d'extrémité (50), un alésage axial (51) jusqu'à la butée (61) de l'arrêtoir à la surface extérieure du curseur;
- deux billes (53) se trouvent dans les alésages radiaux (52) du curseur qui partent de l'alésage axial (51);
- en position ouverte du curseur, les alésages (52) radiaux sont prolongés par des alésages (54) correspondants dans la paroi du boîtier, de sorte que les billes pénètrent partiellement dans ces alésages et sont entièrement enfoncées dans les alésages (52);
- en position fermée, les billes sont maintenues par la paroi pleine (30) du boîtier dans une position dans laquelle elles pénètrent dans la gorge (62) et constituent une butée pour la tête (63) lors du mouvement d'ouverture du boîtier.
